# EUROPÄISCHE PATENTSCHRIFT

(11) **EP 3 500 714 B1**
(45) Veröffentlichungstag und Bekanntmachung des Hinweises auf die Patenterteilung: **07.10.2020**
(21) Anmeldenummer: 17754165.3
(22) Anmeldetag: 18.08.2017
(51) Int. Cl.: E05B 79/22, E05B 81/16, E05B 81/24, E05B 15/00, E05B 81/48

(54) **SCHLOSSLOGIKANORDNUNG**
LOGIC UNIT FOR A LOCK ARRANGEMENT
ENSEMBLE LOGIQUE DE SERRURE

(30) Priorität: 18.08.2016 DE 202016104529 U
(43) Veröffentlichungstag der Anmeldung: 26.06.2019
(73) Patentinhaber: Brose Schließsysteme GbmH & Co. Kommanditgesellschaft, 42369 Wuppertal (DE)
(72) Erfinder: GÜLKAN, Serkan, 45529 Hattingen (DE); SCHMIDT, Tatjana, 51373 Leverkusen (DE)
(74) Vertreter: Gottschald Patentanwälte Partnerschaft mbB
(86) Internationale Anmeldenummer: PCT/EP2017/070899
(87) Internationale Veröffentlichungsnummer: WO 2018/033611

(56) Entgegenhaltungen:
- EP-A2- 0 267 423
- EP-A2- 1 213 422
- DE-A1- 10 000 708
- DE-U1-202016 100 521
- US-A- 4 342 209

## Beschreibung

Die Erfindung betrifft eine Schlosslogikanordnung für eine Kraftfahrzeugschlossanordnung gemäß dem Oberbegriff von Anspruch 1 und eine Kraftfahrzeugschlossanordnung als solche gemäß dem Oberbegriff von Anspruch 15.

Unter dem Begriff "Kraftfahrzeugschlossanordnung" sind vorliegend alle Arten von Tür-, Hauben- oder Klappenschlossanordnungen zusammengefasst.

Die in Rede stehende Kraftfahrzeugschlossanordnung ist mit einer Schlosslogikanordnung einerseits und einem Sperrwerk andererseits ausgestattet. Während die Schlosslogikanordnung der Einstellung unterschiedlicher Schlosszustände wie "entriegelt" und "verriegelt" dient, sorgt das Sperrwerk für die Aufnahme der Haltekräfte, die für das Halten der jeweiligen Kraftfahrzeugtür o. dgl. erforderlich sind.

Die bekannte Schlosslogikanordnung (DE 20 2013 105 314 U1), von der die Erfindung ausgeht, ist einer Kraftfahrzeugschlossanordnung zugeordnet, die im montierten Zustand zumindest mit einem Türaußengriff gekoppelt ist. Die Schlossmechanik weist ein als Zentralverriegelungshebel ausgestaltetes Schaltelement auf, mit dem sich die Schlosszustände "entriegelt" und "verriegelt" einstellen lassen. Im Schlosszustand "entriegelt" lässt sich das Sperrwerk durch eine mechanische Betätigung des Türaußengriffs öffnen, während im Schlosszustand "verriegelt" eine mechanische Betätigung des Türaußengriffs freiläuft oder blockiert wird.

Die Verstellung des Zentralverriegelungshebels in seine jeweiligen Schaltstellungen erfolgt durch einen Stellantrieb, der über eine Push-Push-Mechanik mit dem Zentralverriegelungshebel gekoppelt ist. Die Push-Push-Mechanik weist einen Eingangshebel, einen am Eingangshebel gelagerten und in eine Mittelstellung federvorgespannten Zwischenhebel und das als Zentralverriegelungshebel ausgestaltete Schaltelement auf. Diese aus drei Hebeln aufgebaute Push-Push-Mechanik ist zwar mechanisch robust, allerdings vergleichsweise aufwendig herzustellen.

Bei einer weiteren bekannten Schlosslogikanordnung (DE 20 2016 100 521 U1) findet eine Push-Push-Mechanik Anwendung für die Realisierung einer Kindersicherungsfunktion, mit der ein Türinnengriff bedarfsweise deaktivierbar ist. Eine fertigungstechnische Vereinfachung der obigen Schlosslogikanordnung ergibt sich hieraus nicht.

Der Erfindung liegt das Problem zugrunde, die bekannte Schlosslogikanordnung derart auszugestalten und weiterzubilden, dass der Aufwand für ihre Herstellung reduziert wird.

Das obige Problem wird bei einer Schlosslogikanordnung gemäß dem Oberbegriff von Anspruch 1 durch die Merkmale des kennzeichnenden Teils von Anspruch 1 gelöst.

Wesentlich ist die Erkenntnis, dass zur Realisierung einer Push-Push-Funktion, bei der im Zuge einer Push-Bewegung das Schaltelement eine neue Schaltstellung einnimmt und im Zuge einer Lade-Bewegung das Schaltelement seine Schaltstellung beibehält, eine Art Ratschenfunktion zwischen Eingangselement und Schaltelement vorgesehen sein muss. Dies bedeutet, dass die Push-Bewegung des Eingangselements das obige Schalten des Schaltelements bewirkt, während die Lade-Bewegung möglichst keine oder nur eine geringfügige Auswirkung auf das Schaltelement hat.

Vorschlagsgemäß ist nun erkannt worden, dass für die oben angesprochene Ratschenfunktion kein zusätzlicher Zwischenhebel erforderlich ist. Vielmehr kann die Ratschenfunktion durch das Schaltelement selbst hergestellt werden, sofern dem Schaltelement eine Rastfederanordnung zugeordnet ist.

Im Einzelnen wird vorgeschlagen, dass die Rastfederanordnung das Schaltelement in den Schaltstellungen jeweils rastend festlegt. Die Rastfederanordnung wird im Zuge einer Push-Bewegung des Eingangselements von dem Eingangselement gespannt und anschließend überrastet. Im Zuge einer Lade-Bewegung des Eingangselements dagegen wird die Rastfederanordnung von dem Eingangselement lediglich gespannt, jedoch nicht überrastet.

Die Rastfederanordnung sorgt dafür, dass das Schaltelement in den Schaltstellungen jeweils einen mechanisch stabilen Gleichgewichtszustand einnimmt. Dies bedeutet, dass eine Auslenkung des Schaltelements aus der jeweilige Schaltstellung heraus gegen die Federkraft der Rastfederanordnung erfolgt. Nach dem obigen Überrasten der Rastfederanordnung stellt die Rastfederanordnung einen mechanisch stabilen Gleichgewichtszustand für die jeweils neue Schaltstellung her, so dass das Schaltelement, getrieben durch die Rastfederanordnung, nach dem Überrasten in die neue Schaltstellung fällt.

Vorschlagsgemäß ist es also so, dass die Push-Bewegung ein Überrasten der Rastfederanordnung und damit ein federgetriebenes Verstellen des Schaltelements in die neue Schaltstellung bewirkt und dass eine Lade-Bewegung lediglich ein Auslenken des Schaltelements aus der jeweiligen Schaltstellung heraus, nicht jedoch ein Überrasten, bewirkt, so dass nach Abschluss der Lade-Bewegung das Schaltelement, wiederum getrieben von der Rastfederanordnung, zurück in seine ursprüngliche Schaltstellung fallen kann. Es fällt auf, dass sich die Push-Push-Funktion mit der vorschlagsgemäßen Lösung aus lediglich zwei Hebeln und einer Rastfederanordnung realisieren lässt. Ein irgendwie gearteter Zwischenhebel zur Realisierung der Ratschenfunktion ist nicht mehr erforderlich.

Bei der besonders bevorzugten Ausgestaltung gemäß Anspruch 2 wird die vorschlagsgemäße Schlosslogikanordnung für die Realisierung einer Zentralverriegelungsfunktion, in Einzelnen für die Realisierung der Schlosszustände "entriegelt" und "verriegelt" genutzt. Die nicht zuletzt aufgrund der geringen Teileanzahl erreichbare, hohe mechanische Robustheit der vorschlagsgemäßen Schlosslogikanordnung führt dazu, dass die vorschlagsgemäße Schlosslogikanordnung für die in einem Kraftfahrzeug am höchsten frequentierte Zentralverriegelungsfunktion besonders geeignet ist.

Die weiter bevorzugte Ausgestaltung gemäß Anspruch 3 betrifft die Nutzung der Rastfederanordnung für die Umsetzung eines zweiten Teils der Schaltbewegung des Schaltelements, in dem das Eingangselement bereits außer antreibenden Eingriff von dem Schaltelement gekommen ist. Hierdurch lässt sich der antreibende Eingriff zwischen dem Eingangselement und dem Schaltelement auf konstruktiv besonders einfache Weise umsetzen. Bei der besonders bevorzugten Ausgestaltung gemäß Anspruch 5 bewirkt eine Push-Bewegung stets eine Schaltbewegung in ein und derselben Bewegungsrichtung. Dabei ist das Schaltelement vorzugsweise endlos drehbar ausgebildet. Unterschiedliche Antriebsrichtungen sind für die Verstellung des Schaltelements also nicht erforderlich, was den konstruktiven Aufbau weiter vereinfacht.

Die vorschlagsgemäße Lösung erlaubt gemäß den Ansprüchen 9 bis 12, dass der Stellantrieb unidirektional ausgelegt ist (Anspruch 9). Für die Rückstellung des Eingangselements ist entsprechend eine Rückstellfeder gemäß Anspruch 10 vorgesehen, die gegen die Antriebsrichtung des Eingangselements wirkt.

Eine Ausgestaltung gemäß den Ansprüchen 9 und 10 lässt sich am besten durch eine besonders bevorzugte Ausgestaltung gemäß Anspruch 11 realisieren, bei der der Antrieb des Eingangselements über ein flexibles Zugmittel, insbesondere ein Seil, ein Band oder eine Kette, erfolgt. Dies lässt sich nicht nur auf fertigungstechnisch einfache Weise, sondern auch kostengünstig umsetzen.

Bei der besonders bevorzugten Ausgestaltung gemäß Anspruch 12 ist die Lade-Bewegung des Eingangselements vom Antriebsmotor des Stellantriebs getrieben, während die Push-Bewegung von der Rückstellfederanordnung getrieben ist. Dies ermöglicht beispielsweise eine vergleichsweise schwache Auslegung des Antriebsmotors, da die Bewegung in Antriebsrichtung des Eingangselements nicht notwendigerweise mit hoher Geschwindigkeit erfolgen muss. Anders ist dies bei der Rückstellbewegung, bei der es sich hier und vorzugsweise ja um die Push-Bewegung handelt, die das gewünschte Schalten des Schaltelements möglichst schnell bewirken muss. Die weiter bevorzugten Ausgestaltungen gemäß den Ansprüchen 13 und 14 betreffen fertigungstechnisch einfach zu realisierende und insbesondere kompakt bauende Varianten für eine Zentralverriegelungskupplung, die von dem Schaltelement angesteuert wird. Interessant dabei ist speziell die Ausgestaltung gemäß Anspruch 14, bei der das Kupplungselement zumindest in einer Bewegungskomponente in Richtung der Rotationsachsen der Kupplungshebel verstellbar ist. Eine Verstellung des Kupplungselements quer zu den Rotationsachsen der Kupplungshebel, die stets Bauraum erfordert, ist damit nicht unbedingt erforderlich.

Nach einer weiteren Lehre gemäß Anspruch 15, der eigenständige Bedeutung zukommt, wird eine Kraftfahrzeugschlossanordnung mit einer vorschlagsgemäßen Schlosslogikanordnung und einem Sperrwerk beansprucht, wobei die Kraftfahrzeugschlossanordnung im montierten Zustand mit einem Türaußengriff und ggf. mit einem Türinnengriff gekoppelt ist. Auf alle Ausführungen zu der vorschlagsgemäßen Schlosslogikanordnung darf verwiesen werden.

Im Folgenden wird die Erfindung anhand einer lediglich ein Ausführungsbeispiel darstellenden Zeichnung näher erläutert. In der Zeichnung zeigt
- Fig. 1: eine vorschlagsgemäße Kraftfahrzeugschlossanordnung mit einer vorschlagsgemäßen Schlosslogikanordnung,
- Fig. 2: die vorschlagsgemäße Schlosslogikanordnung gemäß Fig. 1 in einer Explosions darstellung,
- Fig. 3: die Push-Push-Mechanik der Schlosslogikanordnung gemäß Fig. 2 a) im Schlosszustand "entriegelt", b) im Schlosszustand "entriegelt" nach Abschluss der Lade-Bewegung des Eingangselements und c) im Schlosszustand "verriegelt", jeweils in einer Draufsicht und
- Fig. 4: die Zentralverriegelungskopplung der Schlosslogikanordnung gemäß Fig. 2 a) im Schlosszustand "entriegelt" und b) im Schlosszustand "verriegelt", jeweils in einer perspektivischen Darstellung.

Die vorschlagsgemäße Schlosslogikanordnung 1 ist einer Kraftfahrzeugschlossanordnung 2 zugeordnet. Hinsichtlich der weiten Auslegung des Begriffs "Kraftfahrzeugschlossanordnung" darf auf den einleitenden Teil der Beschreibung verwiesen werden.

Die Kraftfahrzeugschlossanordnung 2 weist neben der Schlosslogikanordnung 1 ein Sperrwerk 3 auf, das hier und vorzugsweise die üblichen Schließelemente Schlossfalle 4 und Sperrklinke 5 aufweist. Die Schlossfalle 4 lässt sich in eine in Fig. 1 dargestellte Schließstellung bringen, in der sie in haltendem Eingriff mit einem Schließkeil 6 o. dgl. steht. Anstelle des Schließkeils 6 kann auch ein Schließbügel, ein Schließkloben o. dgl. Anwendung finden.

Die Sperrklinke 5 hält die Schlossfalle 4 in ihrer Schließstellung. Für das Öffnen des Sperrwerks 3 lässt sich die Sperrklinke 5 in eine nicht dargestellte, ausgehobene Stellung verstellen, in der sie die Schlossfalle 4 freigibt, so dass die zugeordnete Kraftfahrzeugtür o. dgl. geöffnet werden kann.

Im montierten Zustand ist die Kraftfahrzeugschlossanordnung 2 mechanisch mit einem Türaußengriff 7 und ggf. mit einem Türinnengriff 8 gekoppelt. Diese Kopplung erfolgt vorzugsweise über einen Bowdenzug, ein Gestänge o. dgl..

Bei dem in Fig. 1 dargestellten und insoweit bevorzugten Ausführungsbeispiel sind die Schlosslogikanordnung 1 und das Sperrwerk 3 in einer Einheit zusammengefasst und insbesondere in einem Gehäuse 9 aufgenommen. Grundsätzlich kann es aber auch vorgesehen sein, dass die Schlosslogikanordnung 1 und das Sperrwerk 3 separat voneinander angeordnet und insbesondere in separaten Gehäusen angeordnet sind.

Fig. 2 zeigt, dass die Schlosslogikanordnung 1 eine Schlossmechanik 10 und einen Stellantrieb 11 aufweist, wobei die Schlossmechanik 10 mittels des Stellantriebs 11 in unterschiedliche Schlosszustände bringbar ist, die in Fig. 3a, 3c und in Fig. 4a, 4b gezeigt sind.

Das Sperrwerk 3 lässt sich im montierten Zustand der Kraftfahrzeugschlossanordnung 2 in Abhängigkeit von den mechanischen Schlosszuständen durch eine mechanische, manuelle Betätigung des Türaußengriffs 7 und ggf. des Türinnengriffs 8 öffnen. Die mechanische, manuelle Betätigung des Türaußengriffs 7 betrifft hier eine vom Bediener durchgeführte Bewegung des Türaußengriffs 7, die zu der Sperrklinke 5 des Sperrwerks 3 in Abhängigkeit vom Schlosszustand durchgeleitet wird.

Die Schlossmechanik 10 ist mit einer Push-Push-Mechanik 12 ausgestattet, mittels der sich die Schlossmechanik 10 in unterschiedliche Schlosszustände verstellen lässt. Die Push-Push-Mechanik 12 weist ein mittels des Stellantriebs 11 verstellbares Eingangselement 13, das in einer Push-Bewegung 14 und einer entgegengesetzten Lade-Bewegung 15 verstellbar ist. Hier und vorzugsweise sind die Push-Bewegung 14 und die Lade-Bewegung 15 entgegengesetzt, betragsmäßig aber identisch zueinander. Der Betrag einer Bewegung betrifft vorliegend stets den Bewegungsweg.

Die Push-Push-Mechanik 12 weist ferner ein verstellbares Schaltelement 16 auf, das über Schaltbewegungen 17 in mindestens zwei Schaltstellungen, vorzugsweise in mindestens drei Schaltstellungen, hier und vorzugsweise in vier Schaltstellungen, bringbar ist. Ganz allgemein ist es vorgesehen, dass im Zuge einer Push-Bewegung 14 das Schaltelement 16 aus einer Schaltstellung heraus (Fig. 3a) in einer Schaltbewegung 17 eine neue Schaltstellung (Fig. 3c) einnimmt. Im Zuge einer Lade-Bewegung 15 dagegen behält das Schaltelement 16 seine Schaltstellung bei.

Wesentlich ist für die vorschlagsgemäße Lösung, dass der Push-Push-Mechanik 12 eine Rastfederanordnung 18 zugeordnet ist, die das Schaltelement 16 jeweils rastend festlegt. Dies ist in den Fig. 3a, 3b und 3c gezeigt. Im Zuge einer Push-Bewegung des Eingangselements 13, die sich aus dem Übergang von Fig. 3b auf Fig. 3c ergibt, wird die Rastfederanordnung 18 zunächst gespannt und anschließend überrastet. Im Zuge einer Lade-Bewegung 15 des Eingangselements 13, die sich aus dem Übergang von Fig. 3a auf Fig. 3b ergibt, wird die Rastfederanordnung 18 zwar gespannt, jedoch nicht überrastet. Interessant bei der Push-Bewegung 14 ist die Tatsache, dass die Rastfederanordnung 18 nach dem Überrasten wieder entspannt wird, bis das Schaltelement 16 seine neue Schaltstellung eingenommen hat. Damit lässt sich die Rastfederanordnung 18 nutzen, um einen Teil der Push-Bewegung 14 zu bewirken, wie noch erläutert wird.

Vorzugsweise handelt es sich bei dem Schaltelement 16 um einen Zentralverriegelungshebel, wobei die Schlossmechanik 10 in Abhängigkeit von der Schaltstellung des Schaltelements 16 im Schlosszustand "entriegelt", indem eine mechanische, manuelle Betätigung des Türaußengriffs 7 das Sperrwerk 3 öffnet, oder im Schlosszustand "verriegelt", indem eine mechanische, manuelle Betätigung des Türaußengriffs 7 freiläuft oder blockiert wird, steht. Fig. 3a zeigt die den Schlosszustand "entriegelt" erzeugende Schaltstellung, während Fig. 3c die den Schlosszustand "verriegelt" erzeugende Schaltstellung zeigt.

Durch die vorschlagsgemäße Ausstattung der Push-Push-Mechanik 12 mit einer Rastfederanordnung 18 kann es ohne weiteres vorgesehen sein, dass die Rastfederanordnung 18 nach dem Überrasten zumindest einen Teil der Schaltbewegung des Schaltelements 16 in die neue Schaltstellung bewirkt. In besonders bevorzugter Ausgestaltung ist es entsprechend so, dass jede Push-Bewegung 14 nur einen ersten Teil einer Schaltbewegung des Schaltelements 16 in Richtung der neuen Schaltstellung und das Überrasten der Rastfederanordnung 18 bewirkt, wodurch die Rastfederanordnung 18 den zweiten Teil der Schaltbewegung des Schaltelements 16 in die nächste Schaltstellung hinein bewirkt. Im zweiten Teil der Schaltbewegung des Schaltelements 16 steht das Eingangselement 13 vorzugsweise bereits außer Eingriff von dem Schaltelement 16.

Im Einzelnen ist es hier und vorzugsweise so, dass das Eingangselement 13 mindestens einen Eingriffsteil 19, hier und vorzugsweise genau ein Eingriffsteil 19, aufweist und das Schaltelement 16 mindestens ein Gegeneingriffsteil 20, hier und vorzugsweise vier Gegeneingriffsteile 20, aufweist. Im Zuge einer Push-Bewegung 14 kommt nun ein Eingriffsteil 19 des Eingangselements 13 mit einem Gegeneingriffsteil 20 des Schaltelements 16 in Eingriff, wodurch das Schaltelement 16 um den ersten Teil der Schaltbewegung bewegt wird. Da dies mit einem Überrasten der Rastfederanordnung 18 verbunden ist, sorgt die Rastfederanordnung 18 wie oben angesprochen für den zweiten Teil der Schaltbewegung 17. Im Zuge des zweiten Teils der Schaltbewegung 17 kommt hier und vorzugsweise ein weiteres Gegeneingriffsteil 20 in den Bewegungsbereich des Eingriffsteils 19. Dies entspricht dem Übergang der Fig. 3b auf Fig. 3c, in der das Schaltelement 16 seine neue Schaltstellung erreicht hat.

Eine Lade-Bewegung 15 des Eingangselements 13, wie sich aus dem Übergang von Fig. 3a auf 3b ergibt, hat nur eine geringfügige Auswirkung auf das Schaltelement 16, beeinflusst jedoch die Schaltstellung des Schaltelements 16 nicht. Im Einzelnen vollzieht das Schaltelement 16 im Zuge der Lade-Bewegung 15, getrieben durch das Eingangselement 13, eine Ausweichbewegung aus dem Bewegungsbereich des Eingangselements 13 heraus, ohne die Rastfederanordnung 18 zu überrasten. Dies bedeutet, dass das Schaltelement 16, getrieben durch die Rastfederanordnung 18, zurück in seine Schaltstellung fällt, sobald das Eingriffsteil 19 an dem Gegeneingriffsteil 20 des Schaltelements 16 vorbeigeschwenkt ist.

Hier und vorzugsweise sind das Eingangselement 13 und/oder das Schaltelement 16 jeweils um eine Rotationsachse 13a, 16a schwenkbar. Die Rotationsachsen 13a, 16a von Eingangselement 13 und Schaltelement 16 sind parallel zueinander, jedoch beabstandet voneinander angeordnet.

Bemerkenswert ist bei dem dargestellten und insoweit bevorzugten Ausführungsbeispiel, dass sich das Schaltelement 16 mit jeder Push-Bewegung 14 des Eingangselements 13 in einer Schaltbewegung 17 mit ein und derselben Bewegungsrichtung bewegt. Letztlich ist das Schaltelement 16 hier und vorzugsweise endlos drehbar ausgebildet. Dies bedeutet, dass das Schaltelement 16 mit jeder Schaltbewegung 17 gewissermaßen um eine Schaltstellung weitergedreht wird. Dies bedeutet auch, dass mehrere Schaltstellungen realisiert sein können, die jeweils einen unterschiedlichen Schlosszustand erzeugen können.

Hier und vorzugsweise ist es allerdings vorgesehen, dass das Schaltelement 16 mindestens zwei, hier und vorzugsweise vier, unterschiedliche Schaltstellungen aufweist, die ein und denselben Schlosszustand erzeugen. Bei dem dargestellten und insoweit bevorzugten Ausführungsbeispiel weist das Schaltelement 16 zwei den Schlosszustand "entriegelt" erzeugende Schaltstellungen auf. Dies entspricht der in Fig. 3a gezeigten Schaltstellung sowie einer Schaltstellung, bei der das Schaltelement 16 um 180° weitergedreht ist. Ferner weist das Schaltelement 16 zwei den Schlosszustand "verriegelt" erzeugende Schaltstellungen auf. Dies entspricht der in Fig. 3c dargestellten Schaltstellung sowie einer Schaltstellung, bei der das Schaltelement 16 wiederum um 180° weitergedreht ist.

Bei dem dargestellten und insoweit bevorzugten Ausführungsbeispiel ist es schließlich vorgesehen, dass das Schaltelement 16 über seine Verstellung die unterschiedliche Schlosszustände erzeugenden Schaltstellungen abwechselnd einnimmt.

Mit der oben angesprochenen, mehrfachen, hier doppelten Realisierung eines Schlosszustands durch mehrere, hier zwei, Schaltstellungen lässt sich der Betrag der Schaltbewegung reduzieren, da sich eine volle Umdrehung des Schaltelements 16 auf die jeweils vorgesehene Anzahl von Schaltstellungen aufteilt.

Die Rastfederanordnung 18 ist, wie in Fig. 3 ersichtlich, auf besonders einfache Weise umgesetzt. Die Rastfederanordnung 18 weist eine Rastfläche 21 auf, während das Schaltelement 16 eine Gegenrastfläche 22 aufweist. Rastfläche 21 und Gegenrastfläche 22 stehen derart miteinander in Eingriff oder lassen sich zumindest derart miteinander in Eingriff bringen, dass eine Verstellung des Schaltelements 16 zwischen zwei Schaltstellungen mit einem Spannen und einem Entspannen der Rastfederanordnung 18 verbunden ist. Zwischen dem Spannen und dem Entspannen der Rastfederanordnung 18 ist, wie oben erläutert, das Überrasten der Rastfederanordnung 18 vorgesehen. Wie ebenfalls in Fig. 3 gezeigt, stützt sich die Rastfederanordnung 18 an der Gegenrastfläche 22 des Schaltelements 16 federnd ab. Hierfür weist die Rastfederanordnung 18 eine Rastfeder 23 auf, die zumindest abschnittsweise, hier und vorzugsweise vollständig, aus einem Federdraht gebildet ist. Dargestellt und insoweit bevorzugt ist die Ausgestaltung der Rastfeder 23 nach Art einer Schenkelfeder.

Von besonderer Bedeutung für die vorschlagsgemäße Funktion der Rastfederanordnung 18 ist die Formgestaltung der Gegenrastfläche 22 derart, dass die Rastfeder 23, die sich an der Gegenrastfläche 22 federnd abstützt, beim Erreichen der jeweiligen Schaltstellung in die Gegenrastfläche 22 einrastet. Entsprechend ist zur Erzeugung der Rastwirkung die Gegenrastfläche 22 im Querschnitt quer zu der Rotationsachse 16a des Schaltelements 16 mehreckig, vorzugsweise sternförmig, ausgestaltet. Um die Rastwirkung weiter zu verstärken, ist die Rastfläche 21 an der Rastfeder 23 komplementär zu der Gegenrastfläche 22 geformt. Bei dem dargestellten Ausführungsbeispiel bedeutet dies, dass die Rastfeder 23 einen Knick 23a aufweist.

Die antriebstechnische Kopplung des Stellantriebs 11 mit dem Eingangselement 13 ist bei dem dargestellten Ausführungsbeispiel auf die Push-Push-Mechanik 12 hin optimiert. Dabei ist es vorzugsweise so, dass der Stellantrieb 11 mit dem Eingangselement 13 lediglich unidirektional antriebstechnisch gekoppelt ist, so dass das Eingangselement 13 mittels des Stellantriebs 11 nur in einer einzigen Antriebsrichtung 24 des Eingangselements 13 verstellbar ist. Die Rückstellung des Eingangselements 13 erfolgt federgetrieben, indem eine Rückstellfederanordnung 25 vorgesehen ist, die gegen die Antriebsrichtung 24 auf das Eingangselement 13 wirkt.

Durch die obige, unidirektional vorgesehene, antriebstechnische Kopplung des Stellantriebs 11 mit dem Eingangselement 13 lässt sich ein flexibles Zugmittel 26 zwischen Stellantrieb 11 und Eingangselement 13 schalten. Im Einzelnen ist es vorgesehen, dass der Stellantrieb 11 einen Antriebsmotor 27 aufweist, wobei die antriebstechnische Kopplung zwischen dem Antriebsmotor 27 und dem Eingangselement 13 ein flexibles Zugmittel 26, hier und vorzugsweise ein Seil, ein Band oder eine Kette, aufweist. In besonders bevorzugter Ausgestaltung ist das Eingangselement 13, wie in der Zeichnung dargestellt, als Seilscheibe ausgestaltet, auf das das flexible Zugmittel 26 aufwickelbar bzw. von dem das flexible Zugmittel abwickelbar ist.

Die Lade-Bewegung 15 des Eingangselements 13 ist hier und vorzugsweise vom Antriebsmotor 27 getrieben und in Antriebsrichtung 24 des Eingangselements 13 gerichtet, während die Push-Bewegung 14 hier und vorzugsweise von der Rückstellfederanordnung 25 getrieben und gegen die Antriebsrichtung 24 gerichtet ist. Damit kann die motorgetriebene Lade-Bewegung 15, bei der die Rückstellfederanordnung 15 gespannt wird, vergleichsweise langsam erfolgen, da mit dieser Lade-Bewegung 15, wie oben erläutert, kein Schalten des Schaltelements 16 einher geht. Beispielsweise wäre es denkbar, dass die Lade-Bewegung 15 bereits vorgenommen wird, bevor der Bediener, beispielsweise über eine Funkfernbedienung, eine Änderung des Schlosszustands auslöst. Grundsätzlich ist es aber auch denkbar, dass die Lade-Bewegung 15 erst vorgenommen wird, wenn der Bediener die Änderung des Schlosszustands auslöst.

Für die Realisierung der Schlosszustände "entriegelt" und "verriegelt" weist die Schlossmechanik 10 eine Zentralverriegelungskupplung 28 auf, die einen konstruktiv besonders einfachen Aufbau zeigt. Die Zentralverriegelungskupplung 28 weist, wie in Fig. 4 dargestellt, einen ersten Kupplungshebel 29, der im montierten Zustand mit dem Sperrwerk 3, insbesondere mit der Sperrklinke 5, verbunden ist, einen zweiten Kupplungshebel 30, der im montierten Zustand mit dem Türaußengriff 7 verbunden ist, sowie einen in eine Kuppelstellung (Fig. 4a) und in eine Entkuppelstellung (Fig. 4b) verstellbares Kupplungselement 31 auf. Die beiden Kupplungshebel 29, 30 sind in Abhängigkeit von der Stellung des Kupplungselements 31 miteinander gekuppelt oder voneinander entkuppelt, wobei das Kupplungselement 31 durch das Schaltelement 16 verstellbar ist. Hierfür weist das Schaltelement 16, wie aus einer Zusammenschau der Fig. 3 und 4 hervorgeht, eine Führungskulisse 32 auf, die das Kupplungselement 31 in Abhängigkeit von der Schaltstellung des Schaltelements 16 in die Kuppelstellung (Fig. 4a) oder in die Entkuppelstellung (Fig. 4b) auslenkt oder freigibt. Hierfür ist das Kupplungselement 31 mittels einer Kupplungsfeder 32, hier und vorzugsweise in die Entkuppelstellung, vorgespannt.

Bei dem dargestellten und insoweit bevorzugten Ausführungsbeispiel sind die Rotationsachsen 29a, 30a der beiden Kupplungshebel 29, 30 parallel zueinander, weiter vorzugsweise koaxial, ausgerichtet. Dabei ist das Kupplungselement 31 zumindest in einer Bewegungskomponente entlang der Schwenkachsen 29a, 30a der Kupplungshebel 29, 30 verstellbar.

Das Kupplungselement 31 ist, wie in Fig. 4 gezeigt, vorzugsweise an einem der Kupplungshebel, hier am ersten Kupplungshebel 29, schwenkbar angelenkt. Es weist eine Führungsfläche 33 auf, die mit der Führungskulisse 32 des Schaltelements 16 in Eingriff steht.

Die Rotationsachse 16a des Schaltelements 16 ist parallel zu und vorzugsweise beabstandet von den Rotationsachsen 29a, 30a der beiden Kupplungshebel 29, 30 ausgerichtet. Die Führungskulisse 32 stellt eine bezogen auf die Rotationsachse 16a des Schaltelements 16 axial ausgerichtete Lauffläche für die Führungsfläche 33 des Kupplungselements 31 bereit. Dadurch, dass hier und vorzugsweise zwei Schaltstellungen vorgesehen sind, um den Schlosszustand "entriegelt" zu erzeugen, ist das Schaltelement 16 mit zwei Führungskulissen 32 ausgestattet, die bezogen auf die Rotationsachse 16a des Schaltelements 16 um 180° versetzt zueinander angeordnet sind.

Nach einer weiteren Lehre, der eigenständige Bedeutung zukommt, wird eine Kraftfahrzeugschlossanordnung 2 mit einer Schlosslogikanordnung 1 und einem Sperrwerk 3 beansprucht, wobei die Kraftfahrzeugschlossanordnung 2 im montierten Zustand mechanisch mit einem Türaußengriff 7 und ggf. mit einem Türinnengriff 8 gekoppelt ist. Bei der Schlosslogikanordnung 1 handelt es sich um eine vorschlagsgemäße Schlosslogikanordnung, so dass insoweit auf alle obigen Ausführungen verwiesen werden darf.

## Patentansprüche

1. Schlosslogikanordnung für eine Kraftfahrzeugschlossanordnung (2), wobei die Kraftfahrzeugschlossanordnung (2) neben der Schlosslogikanordnung (1) ein Sperrwerk (3) aufweist, wobei die Kraftfahrzeugschlossanordnung (2) im montierten Zustand mechanisch mit einem Türaußengriff (7) und ggf. mit einem Türinnengriff (8) gekoppelt ist, wobei die Schlosslogikanordnung (1) eine Schlossmechanik (10) und einen Stellantrieb (11) aufweist, wobei die Schlossmechanik (10) mittels des Stellantriebs (11) in unterschiedliche Schlosszustände bringbar ist, wobei sich das Sperrwerk (3) im montierten Zustand in Abhängigkeit von den mechanischen Schlosszuständen durch eine mechanische, manuelle Betätigung des Türaußengriffs (7) und ggf. des Türinnengriffs (8) öffnen lässt, wobei die Schlossmechanik (10) eine Push-Push-Mechanik (12) aufweist, die ein mittels des Stellantriebs (11) verstellbares Eingangselement (13), das in einer Push-Bewegung (14) und einer entgegengesetzten Lade-Bewegung (15) verstellbar ist, und ein verstellbares Schaltelement (16), das über Schaltbewegungen (17) in mindestens zwei Schaltstellungen bringbar ist, aufweist, wobei im Zuge einer Push-Bewegung (14) das Schaltelement (16) aus einer Schaltstellung heraus in einer Schaltbewegung (17) eine neue Schaltstellung einnimmt und wobei im Zuge einer Lade-Bewegung (15) das Schaltelement (16) seine Schaltstellung beibehält,
**dadurch gekennzeichnet,**
**dass** die Push-Push-Mechanik (12) eine Rastfederanordnung (18) aufweist, die das Schaltelement (16) in den Schaltstellungen jeweils rastend festlegt und die im Zuge einer Push-Bewegung (14) des Eingangselements (13) gespannt und überrastet wird und die im Zuge einer Lade-Bewegung (15) des Eingangselements (13) gespannt, jedoch nicht überrastet wird.

2. Schlosslogikanordnung nach Anspruch 1, **dadurch gekennzeichnet, dass** das Schaltelement (16) ein Zentralverriegelungshebel ist und dass die Schlossmechanik (10) in Abhängigkeit von der Schaltstellung des Schaltelements (16) im Schlosszustand "entriegelt", in dem eine mechanische, manuelle Betätigung des Türaußengriffs (7) das Sperrwerk (3) öffnet, oder im Schlosszustand "verriegelt", in dem eine mechanische, manuelle Betätigung des Türaußengriffs (7) freiläuft oder blockiert wird, steht.

3. Schlosslogikanordnung nach Anspruch 1 oder 2, **dadurch gekennzeichnet, dass** die Rastfederanordnung (18) nach dem Überrasten zumindest einen Teil der Schaltbewegung (17) des Schaltelements (16) in die neue Schaltstellung bewirkt, vorzugsweise, dass jede Push-Bewegung (14) nur einen ersten Teil einer Schaltbewegung (17) des Schaltelements (16) in Richtung der neuen Schaltstellung und das Überrasten der Rastfederanordnung (18) bewirkt, wodurch die Rastfederanordnung (18) den zweiten Teil der Schaltbewegung (17) des Schaltelements (16) in diese nächste Schaltstellung hinein bewirkt.

4. Schlosslogikanordnung nach einem der vorhergehenden Ansprüche, **dadurch gekennzeichnet, dass** das Eingangselement (13) mindestens ein Eingriffsteil (19) und das Schaltelement (16) mindestens ein Gegeneingriffsteil (20) aufweist und dass im Zuge einer Push-Bewegung (14) ein Eingriffsteil (19) mit einem Gegeneingriffsteil (20) in Eingriff kommt und das Schaltelement (16) um den ersten Teil der Schaltbewegung (17) bewegt, vorzugsweise, dass im Zuge des zweiten Teils der Schaltbewegung (17) das Gegeneingriffsteil (20) oder ein weiteres Gegeneingriffsteil (20) in den Bewegungsbereich des Eingriffsteils (19) oder eines weiteren Eingriffsteils (19) kommt, weiter vorzugsweise, dass im Zuge der Lade-Bewegung (15) das Schaltelement (16), getrieben durch das Eingangselement (13), eine Ausweichbewegung aus dem Bewegungsbereich des Eingangselements (13) heraus vollzieht, ohne die Rastfederanordnung (18) zu überrasten, weiter vorzugsweise, dass der Betrag der Ausweichbewegung kleiner ist als der Betrag der Schaltbewegung (17).

5. Schlosslogikanordnung nach einem der vorhergehenden Ansprüche, **dadurch gekennzeichnet, dass** sich das Schaltelement (16) mit jeder Push-Bewegung (14) des Eingangselements (13) in einer Schaltbewegung (17) mit ein und derselben Bewegungsrichtung bewegt, vorzugsweise, dass das Schaltelement (16) endlos drehbar ausgebildet ist.

6. Schlosslogikanordnung nach einem der vorhergehenden Ansprüche, **dadurch gekennzeichnet, dass** das Schaltelement (16) mindestens zwei unterschiedliche Schaltstellungen aufweist, die ein und denselben Schlosszustand erzeugen, vorzugsweise, dass das Schaltelement (16) zwei den Schlosszustand "entriegelt" erzeugende Schaltstellungen und zwei den Schlosszustand "verriegelt" erzeugende Schaltstellungen aufweist, weiter vorzugsweise, dass das Schaltelement (16) über seine Verstellung die unterschiedliche Schlosszustände erzeugenden Schaltstellungen abwechselnd einnimmt.

7. Schlosslogikanordnung nach einem der vorhergehenden Ansprüche, **dadurch gekennzeichnet, dass** die Rastfederanordnung (18) eine Rastfläche (21) und das Schaltelement (16) eine Gegenrastfläche (22) aufweist, die derart miteinander in Eingriff stehen oder in Eingriff bringbar sind, dass eine Verstellung des Schaltelements (16) zwischen zwei Schaltstellungen mit einem Spannen und Entspannen der Rastfederanordnung (18) verbunden ist, vorzugsweise, dass sich die Rastfederanordnung (18) an der Gegenrastfläche (22) des Schaltelements (16) federnd abstützt, weiter vorzugsweise, dass die Rastfederanordnung (18) eine Rastfeder (21) aufweist, die zumindest abschnittsweise, vorzugsweise vollständig, aus einem Federdraht gebildet ist.

8. Schlosslogikanordnung nach Anspruch 7, **dadurch gekennzeichnet, dass** zur Erzeugung der Rastwirkung die Gegenrastfläche (22) im Querschnitt quer zu einer Rotationsachse (16a) des Schaltelements (16) mehreckig, vorzugsweise sternförmig, ausgestaltet ist.

9. Schlosslogikanordnung nach einem der vorhergehenden Ansprüche, **dadurch gekennzeichnet, dass** der Stellantrieb (11) mit dem Eingangselement (13) unidirektional antriebstechnisch gekoppelt ist, so dass das Eingangselement (13) mittels des Stellantriebs (11) nur in einer einzigen Antriebsrichtung (24) des Eingangselements (13) verstellbar ist.

10. Schlosslogikanordnung nach einem der vorhergehenden Ansprüche, **dadurch gekennzeichnet, dass** dem Eingangselement (13) eine Rückstellfederanordnung (25) zugeordnet ist, die gegen die Antriebsrichtung (24) des Eingangselements (13) wirkt.

11. Schlosslogikanordnung nach einem der vorhergehenden Ansprüche, **dadurch gekennzeichnet, dass** der Stellantrieb (11) einen Antriebsmotor (27) aufweist und dass die antriebstechnische Kopplung zwischen dem Antriebsmotor (27) und dem Eingangselement (13) ein flexibles Zugmittel (26), insbesondere ein Seil, ein Band oder eine Kette, aufweist, vorzugsweise, dass das Eingangselement (13) als Seilscheibe ausgestaltet ist, auf das das flexible Zugmittel (26) aufwickelbar bzw. von dem das flexible Zugmittel (26) abwickelbar ist.

12. Schlosslogikanordnung nach einem der vorhergehenden Ansprüche, **dadurch gekennzeichnet, dass** die Lade-Bewegung (15) des Eingangselements (13) vom Antriebsmotor (27) getrieben und in Antriebsrichtung (24) gerichtet ist und dass die Push-Bewegung (14) von der Rückstellfederanordnung (25) getrieben und gegen die Antriebsrichtung (24) gerichtet ist.

13. Schlosslogikanordnung nach einem der vorhergehenden Ansprüche, **dadurch gekennzeichnet, dass** die Schlossmechanik (10) eine Zentralverriegelungskupplung (28) mit einem ersten Kupplungshebel (29), der im montierten Zustand mit dem Sperrwerk (3) verbunden ist, und mit einem zweiten Kupplungshebel (30), der im montierten Zustand mit dem Türaußengriff (7) verbunden ist, sowie mit einem in eine Kuppelstellung und in eine Entkuppelstellung verstellbaren Kupplungselement (31) aufweist, dass die beiden Kupplungshebel (29, 30) in Abhängigkeit von der Stellung des Kupplungselements (31) miteinander gekuppelt oder voneinander entkuppelt sind und dass das Kupplungselement (31) durch das Schaltelement (16) verstellbar ist, vorzugsweise, dass das Schaltelement (16) eine Führungskulisse (32) aufweist und dass die Führungskulisse (32) das Kupplungselement (31) in Abhängigkeit von der Schaltstellung des Schaltelements (16) in die Kuppelstellung oder in die Entkuppelstellung auslenkt oder freigibt.

14. Schlosslogikanordnung nach einem der vorhergehenden Ansprüche, **dadurch gekennzeichnet, dass** die Rotationsachsen (29a, 30a) der Kupplungshebel (29, 30) parallel zueinander, vorzugsweise koaxial, ausgerichtet sind, vorzugsweise, dass das Kupplungselement (31) zumindest in einer Bewegungskomponente entlang der Rotationsachsen (29a, 30a) der Kupplungshebel (29, 30) verstellbar ist.

15. Kraftfahrzeugschlossanordnung mit einer Schlosslogikanordnung (1) und einem Sperrwerk (3), wobei die Kraftfahrzeugschlossanordnung (2) im montierten Zustand mechanisch mit einem Türaußengriff (7) und ggf. mit einem Türinnengriff (8) gekoppelt ist,
**dadurch gekennzeichnet,**
**dass** die Schlosslogikanordnung (1) nach einem der vorhergehenden Ansprüche ausgestaltet ist.

## Claims

1. Lock logic arrangement for a motor vehicle lock arrangement (2), wherein the motor vehicle lock arrangement (2) has a detent mechanism (3) in addition to the lock logic arrangement (1), wherein, in the mounted state, the motor vehicle lock arrangement (2) is mechanically coupled to an outside door handle (7) and optionally to an inside door handle (8), wherein the lock logic arrangement (1) has a lock mechanism (10) and an actuator (11), wherein the lock mechanism (10) can be brought into different lock states by means of the actuator (11), wherein, in the mounted state, the detent mechanism (3) can be opened, depending on the mechanical lock states, by a mechanical manual actuation of the outside door handle (7) and optionally of the inside door handle (8), wherein the lock mechanism (10) has a push-push mechanism (12) which has an input element (13), which is adjustable by means of the actuator (11) and is adjustable in a push movement (14) and an opposed charging movement (15), and an adjustable switching element (16), which can be brought into at least two switching positions by switching movements (17), wherein, over the course of a push movement (14), the switching element (16), in a switching movement (17) out of a switching position, takes up a new switching position, and wherein, over the course of a charging movement (15), the switching element (16) maintains its switching position,
**characterized**
**in that** the push-push mechanism (12) has a latching spring arrangement (18) which secures the switching element (16) in the switching positions in each case in a latching manner and which, over the course of a push movement (14) of the input element (13), is tensioned and engaged and which, over the course of a charging movement (15) of the input element (13), is tensioned, but not engaged.

2. Lock logic arrangement according to Claim 1, **characterized in that** the switching element (16) is a central locking lever, and **in that** the lock mechanism (10), depending on the switching position of the switching element (16), is in the "unlocked" lock state, in which a mechanical manual actuation of the outside door handle (7) opens the detent mechanism (3), or is in the "locked" lock state, in which a mechanical manual actuation of the outside door handle (7) is freed or locked.

3. Lock logic arrangement according to Claim 1 or 2, **characterized in that** the latching spring arrangement (18) after the engagement brings about at least part of the switching movement (17) of the switching element (16) into the new switching position, preferably **in that** each push movement (14) brings about only a first part of a switching movement (17) of the switching element (16) in the direction of the new switching position and the engagement of the latching spring arrangement (18), as a result of which the latching spring arrangement (18) brings about the second part of the switching movement (17) of the switching element (16) into this next switching position.

4. Lock logic arrangement according to one of the preceding claims, **characterized in that** the input element (13) has at least one engagement part (19) and the switching element (16) has at least one mating engagement part (20), and **in that**, over the course of a push movement (14), an engagement part (19) comes into engagement with a mating engagement part (20) and moves the switching element (16) by the first part of the switching movement (17), preferably **in that**, over the course of the second part of the switching movement (17), the mating engagement part (20) or a further mating engagement part (20) comes into the movement range of the engagement part (19) or of a further engagement part (19), furthermore preferably **in that**, over the course of the charging movement (15), the switching element (16), driven by the input element (13), completes a deviating movement out of the movement range of the input element (13) without engaging the latching spring arrangement (18), furthermore preferably **in that** the deviating movement is smaller in amount than the switching movement (17) .

5. Lock logic arrangement according to one of the preceding claims, **characterized in that**, with each push movement (14) of the input element (13), the switching element (16) moves in a switching movement (17) with one and the same direction of movement, preferably **in that** the switching element (16) is designed to be endlessly rotatable.

6. Lock logic arrangement according to one of the preceding claims, **characterized in that** the switching element (16) has at least two different switching positions which produce one and the same lock state, preferably **in that** the switching element (16) has two switching positions producing the "unlocked" lock state and two switching positions producing the "locked" lock state, furthermore preferably **in that** the switching element (16) by being adjusted alternately takes up the switching positions producing different lock states.

7. Lock logic arrangement according to one of the preceding claims, **characterized in that** the latching spring arrangement (18) has a latching surface (21) and the switching element (16) has a mating latching surface (22), which are in engagement, or can be brought into engagement, with one another in such a manner that an adjustment of the switching element (16) between two switching positions is associated with a tensioning and relaxing of the latching spring arrangement (18), preferably **in that** the latching spring arrangement (18) is supported resiliently on the mating latching surface (22) of the switching element (16), furthermore preferably **in that** the latching spring arrangement (18) has a latching spring (21) which is formed at least in sections, preferably completely, from a spring wire.

8. Lock logic arrangement according to Claim 7, **characterized in that**, in order to produce the latching action, the mating latching surface (22) is configured to be polygonal, preferably star-shaped, in cross section transversely with respect to an axis of rotation (16a) of the switching element (16).

9. Lock logic arrangement according to one of the preceding claims, **characterized in that** the actuator (11) is coupled unidirectionally in terms of drive to the input element (13) such that the input element (13) is adjustable only in a single driving direction (24) of the input element (13) by means of the actuator (11).

10. Lock logic arrangement according to one of the preceding claims, **characterized in that** the input element (13) is assigned a restoring spring arrangement (25) which acts counter to the driving direction (24) of the input element (13).

11. Lock logic arrangement according to one of the preceding claims, **characterized in that** the actuator (11) has a drive motor (27), and **in that** the coupling in terms of drive between the drive motor (27) and the input element (13) has a flexible traction means (26), in particular a cable, a belt or a chain, preferably **in that** the input element (13) is considered as a cable pulley, onto which the flexible traction means (26) can be wound or from which the flexible traction means (26) can be unwound.

12. Lock logic arrangement according to one of the preceding claims, **characterized in that** the charging movement (15) of the input element (13) is driven by the drive motor (27) and directed in the driving direction (24), and **in that** the push movement (14) is driven by the restoring spring arrangement (25) and is directed counter to the driving direction (24).

13. Lock logic arrangement according to one of the preceding claims, **characterized in that** the lock mechanism (10) has a central locking coupling (28) with a first coupling lever (29), which, in the mounted state, is connected to the detent mechanism (3), and with a second coupling lever (30), which, in the mounted state, is connected to the door outside handle (7), and with a coupling element (31), which is adjustable into a coupling position and into a decoupling position, **in that** the two coupling levers (29, 30) are coupled to each other or decoupled from each other depending on the position of the coupling element (31), and **in that** the coupling element (31) is adjustable by means of the switching element (16), preferably **in that** the switching element (16) has a guide slot (32), and **in that** the guide slot (32) deflects or releases the coupling element (31) into the coupling position or into the decoupling position depending on the switching position of the switching element (16).

14. Lock logic arrangement according to one of the preceding claims, **characterized in that** the axes of rotation (29a, 30a) of the coupling levers (29, 30) are oriented parallel to one another, preferably coaxially, preferably **in that** the coupling element (31) is adjustable at least in a movement component along the axes of rotation (29a, 30a) of the coupling levers (29, 30).

15. Motor vehicle lock arrangement having a lock logic arrangement (1) and a detent mechanism (3), wherein, in the mounted state, the motor vehicle lock arrangement (2) is mechanically coupled to an outside door handle (7) and optionally to an inside door handle (8),
**characterized**
**in that** the lock logic arrangement (1) is configured according to one of the preceding claims.

## Revendications

1. Dispositif logique de verrouillage destiné à un dispositif de verrouillage de véhicule automobile (2), le dispositif de verrouillage de véhicule automobile (2) comportant un mécanisme de blocage (3) en plus du dispositif logique de verrouillage (1), le dispositif de verrouillage de véhicule automobile (2) étant accouplé mécaniquement, à l'état monté, à une poignée de porte extérieure (7) et éventuellement à une poignée de porte intérieure (8), le dispositif logique de verrouillage (1) comportant un mécanisme de verrouillage (10) et un actionneur (11), le mécanisme de verrouillage (10) pouvant être amené dans différents états de verrouillage au moyen de l'actionneur (11), le mécanisme de blocage (3) pouvant être ouvert à l'état monté en fonction des états de verrouillage mécanique par un actionnement mécanique manuel de la poignée de porte extérieure (7) et, éventuellement, de la poignée de porte intérieure (8), le mécanisme de verrouillage (10) comportant un mécanisme de poussée-poussée (12) qui comporte un élément d'entrée (13), qui est réglable au moyen de l'actionneur (11) et qui peut être réglé dans un mouvement de poussée (14) et un mouvement de charge opposé (15), et un élément de commutation réglable (16) qui peut être amené dans au moins deux positions de commutation par le biais de mouvements de commutation (17), l'élément de commutation (16) prenant, au cours d'un mouvement de poussée (14), une nouvelle position de commutation depuis une position de commutation suivant un mouvement de commutation (17) et l'élément de commutation (16) conservant, au cours d'un mouvement de charge (15), sa position de commutation,
**caractérisé en ce que**
le mécanisme de poussée-poussée (12) comporte un dispositif d'encliquetage à ressort (18) qui immobilise par encliquetage l'élément de commutation (16) dans les positions de commutation et qui est tendu et forcé à s'encliqueter au cours d'un mouvement de poussée (14) de l'élément d'entrée (13) et qui est tendu au cours d'un mouvement de charge (15) de l'élément d'entrée (13), sans être forcé à s'encliqueter.

2. Dispositif logique de verrouillage selon la revendication 1, **caractérisé en ce que** l'élément de commutation (16) est un levier de verrouillage central et **en ce que**, en fonction de la position de commutation de l'élément de commutation (16), le mécanisme de verrouillage (10) se trouve à l'état de verrouillage « déverrouillé », dans lequel un actionnement mécanique manuel de la poignée de porte extérieure (7) ouvre le mécanisme de blocage (3), ou dans l'état de verrouillage « verrouillé » dans lequel l'actionnement manuel mécanique de la poignée de porte extérieure (7) fonctionne librement ou est bloqué.

3. Dispositif logique de verrouillage selon la revendication 1 ou 2, **caractérisé en ce que** le dispositif d'encliquetage à ressort (18) provoque, après encliquetage forcé, au moins une partie du mouvement de commutation (17) de l'élément de commutation (16) dans la nouvelle position de commutation, de préférence **en ce que** chaque mouvement de poussée (14) ne provoque qu'une première partie d'un mouvement de commutation (17) de l'élément de commutation (16) en direction de la nouvelle position de commutation et provoque l'encliquetage forcé du dispositif d'encliquetage à ressort (18), de sorte que le dispositif d'encliquetage à ressort (18) provoque la deuxième partie du mouvement de commutation (17) de l'élément de commutation (16) dans cette nouvelle position du commutation.

4. Dispositif logique de verrouillage selon l'une des revendications précédentes, **caractérisé en ce que** l'élément d'entrée (13) comporte au moins un élément d'engagement (19) et l'élément de commutation (16) comporte au moins une élément d'engagement homologue (20) et **en ce que**, au cours d'un mouvement de poussée (14), un élément d'engagement (19) vient en engagement avec un élément d'engagement homologue (20) et déplace l'élément de commutation (16) de la première partie du mouvement de commutation (17), de préférence **en ce que**, au cours de la deuxième partie du mouvement de commutation (17), l'élément d'engagement homologue (20) ou un autre élément d'engagement homologue (20) entre dans la zone de mouvement de l'élément d'engagement (19) ou d'un autre élément d'engagement (19), plus préférablement **en ce que**, au cours du mouvement de charge (15), l'élément de commutation (16), entraîné par l'élément d'entrée (13), effectue un mouvement d'évitement de la zone de mouvement de l'élément d'entrée (13) sans encliquetage forcé du dispositif d'encliquetage à ressort (18), plus préférablement **en ce que** la quantité de mouvement d'évitement est plus petite que la quantité de mouvement de commutation (17) .

5. Dispositif logique de verrouillage selon l'une des revendications précédentes, **caractérisé en ce que** l'élément de commutation (16) se déplace à chaque mouvement de poussée (14) de l'élément d'entrée (13) dans un mouvement de commutation (17) avec un seul et même sens de déplacement, de préférence **en ce que** l'élément de commutation (16) est conçu pour pouvoir tourner sans fin.

6. Dispositif logique de verrouillage selon l'une des revendications précédentes, **caractérisé en ce que** l'élément de commutation (16) comporte au moins deux positions de commutation différentes qui génèrent un seul et même état de verrouillage, de préférence **en ce que** l'élément de commutation (16) comporte deux positions de commutation générant l'état de verrouillage « déverrouillé » et deux positions de commutation générant l'état de verrouillage « verrouillé », plus préférablement **en ce que** l'élément de commutation (16) occupe alternativement, par le biais de son réglage, les positions de commutation générant différents états de verrouillage.

7. Dispositif logique de verrouillage selon l'une des revendications précédentes, **caractérisé en ce que** le dispositif d'encliquetage à ressort (18) comporte une surface d'encliquetage (21) et l'élément de commutation (16) comporte une surface d'encliquetage homologue (22) qui sont en engagement l'une avec l'autre ou peuvent être amenées en engagement l'une avec l'autre, **en ce qu'**un réglage de l'élément de commutation (16) entre deux positions de commutation est lié à la tension et à la détente du dispositif d'encliquetage à ressort (18), de préférence **en ce que** le dispositif d'encliquetage à ressort (18) s'appuie élastiquement sur la surface d'encliquetage homologue (22) de l'élément de commutation (16), plus préférablement **en ce que** le dispositif d'encliquetage à ressort (18) comporte un ressort d'encliquetage (21) qui est formé au moins par endroits, de préférence complètement, par un fil à ressort.

8. Dispositif logique de verrouillage selon la revendication 7, **caractérisé en ce que**, pour générer l'effet d'encliquetage, la surface d'encliquetage homologue (22) a, en coupe transversale, transversalement à un axe de rotation (16a) de l'élément de commutation (16), la forme d'un polygone, de préférence d'une étoile.

9. Dispositif logique de verrouillage selon l'une des revendications précédentes, **caractérisé en ce que** l'actionneur (11) est accouplé en entraînement unidirectionnel à l'élément d'entrée (13) de sorte que l'élément d'entrée (13) est réglable au moyen de l'actionneur (11) uniquement dans un seul sens d'entraînement (24) de l'élément d'entrée (13).

10. Dispositif logique de verrouillage selon l'une des revendications précédentes, **caractérisé en ce que** l'élément d'entrée (13) est associé à un dispositif à ressort de rappel (25) qui agit dans le sens opposé au sens d'entraînement (24) de l'élément d'entrée (13).

11. Dispositif logique de verrouillage selon l'une des revendications précédentes, **caractérisé en ce que** l'actionneur (11) comporte un moteur d'entraînement (27) et **en ce que** l'accouplement en entraînement entre le moteur d'entraînement (27) et l'élément d'entrée (13) comporte un moyen de traction souple (26), en particulier un câble, une bande ou une chaîne, de préférence **en ce que** l'élément d'entrée (13) est conçu comme une poulie sur laquelle le moyen de traction souple (26) peut être enroulé ou de laquelle le moyen de traction souple (26) peut être déroulé.

12. Dispositif logique de verrouillage selon l'une des revendications précédentes, **caractérisé en ce que** le mouvement de charge (15) de l'élément d'entrée (13) est entraîné par le moteur d'entraînement (27) et est dirigé dans le sens d'entraînement (24) et **en ce que** le mouvement de poussée (14) est entraîné par le dispositif à ressort de rappel (25) et est dirigé dans le sens opposé au sens d'entraînement (24).

13. Dispositif logique de verrouillage selon l'une des revendications précédentes, **caractérisé en ce que** le mécanisme de verrouillage (10) comporte un embrayage de verrouillage central (28) muni d'un premier levier d'embrayage (29) qui est relié au mécanisme de blocage (3) à l'état monté, et d'un deuxième levier d'embrayage (30) qui est relié à la poignée de porte extérieure (7) à l'état monté, ainsi que d'un élément d'accouplement (31) réglable dans une position d'accouplement et dans une position de désaccouplement, **en ce que** les deux leviers d'accouplement (29, 30) sont accouplés l'un à l'autre ou désaccouplés l'un de l'autre en fonction de la position de l'élément d'accouplement (31) et **en ce que** l'élément d'accouplement (31) est réglable par l'élément de commutation (16), de préférence **en ce que** l'élément de commutation (16) comporte une coulisse de guidage (32) et **en ce que** la coulisse de guidage (32) dévie l'élément d'accouplement (31) dans la position accouplée ou dans la position désaccouplée, ou libère celui-ci, en fonction de la position de commutation de l'élément de commutation (16).

14. Dispositif logique de verrouillage selon l'une des revendications précédentes, **caractérisé en ce que** les axes de rotation (29a, 30a) des leviers d'accouplement (29, 30) sont orientés parallèlement l'un à l'autre, de préférence coaxialement, de préférence **en ce que** l'élément d'accouplement (31) est réglable au moins suivant une composante de mouvement le long des axes de rotation (29a, 30a) du levier d'embrayage (29, 30).

15. Dispositif de verrouillage de véhicule automobile comprenant un dispositif logique de verrouillage (1) et un mécanisme de blocage (3), le dispositif de verrouillage de véhicule automobile (2) étant accouplé mécaniquement à l'état monté à une poignée de porte extérieure (7) et éventuellement à une poignée de porte intérieure (8),
**caractérisé en ce que**
le dispositif logique de verrouillage (1) est conçu selon l'une des revendications précédentes.
